# EUROPÄISCHE PATENTSCHRIFT

(11) **EP 2 580 522 B1**
(45) Veröffentlichungstag und Bekanntmachung des Hinweises auf die Patenterteilung: **19.11.2014**
(21) Anmeldenummer: 11712467.7
(22) Anmeldetag: 16.03.2011
(51) Int. Cl.: F21V 14/04, F21S 8/00, F21S 10/00, F21S 2/00

(54) **PROJEKTIONS-STRASSENLEUCHTE**
PROJECTION STREET LAMP
LAMPADAIRE À PROJECTION

(30) Priorität: 17.03.2010 DE 202010003778 U
(43) Veröffentlichungstag der Anmeldung: 17.04.2013
(73) Patentinhaber: Nordeon B.V., 3581 CC Utrecht (NL)
(72) Erfinder: KNAPPSCHNEIDER, Uwe, 42115 Wuppertal (DE)
(74) Vertreter: Binner, Bernhard
(86) Internationale Anmeldenummer: PCT/EP2011/001301
(87) Internationale Veröffentlichungsnummer: WO 2011/113589

(56) Entgegenhaltungen:
- AU-B3- 603 757
- US-A- 5 134 550
- US-A- 5 575 550

## Beschreibung

Die Erfindung betrifft eine Straßenleuchte mit einem rohrförmigen Mastelement, wobei im Mastelement eine Projektionseinrichtung mit einer Lichtquelle integriert angeordnet ist, deren Lichtstrahlen durch eine optische Fokussiereinrichtung im Mastelement auf einen optischen Umlenkspiegel projizierbar sind, durch welchen die Lichtstrahlen durch eine Lichtaustrittsöffnung des Mastelementes auf eine entfernte Projektionsfläche umlenkbar sind, und wobei im Strahlengang zwischen der Lichtquelle und dem Umlenkspiegel ein Motivträger vorgesehen ist, welcher ein auf der Projektionsfläche abzubildendes Motiv aufnimmt.

Im vorliegenden Fall ist unter einer Straßenleuchte eine Beleuchtungseinrichtung zu verstehen, mittels welcher Wege, öffentliche Plätze, Hofeinfahrten und dgl. mehr im Außenbereich ausgeleuchtet werden können. Hierzu gehören beispielsweise Mastleuchten oder auch in ihrer Höhe kürzer ausgebildete sog. "Lichtpoller". Gemeinsam ist solchen Straßenleuchten, dass diese zumindest ein Mastelement aufweisen. Wie aus dem Stand der Technik bekannt ist, sind solche Mastelemente in der Regel rohrförmig ausgebildet und weisen einen Hohlraum zur Aufnahme einer Verkabelung, einer Steuerelektronik und/oder auch einer Leistungsschaltung auf. Der Rohrquerschnitt kann dabei unterschiedlich ausgebildet sein, wie z.B. rechteckförmig, quadratisch oder kreisförmig, um nur einige Beispiele zu nennen.

Des Weiteren ist es bekannt, dass für die Installation der elektrischen Energieversorgung solche Mastelemente im Bodenbereich verschließbare Revisionsöffnungen aufweisen, so dass die Elektroinstallation im Bedarfsfall zugänglich ist. Solche Straßenleuchten weisen in der Regel in ihrem oberen Endbereich eine Beleuchtungseinrichtung auf, mittels welcher der Umgebungsbereich der Straßenleuchte ausgeleuchtet werden kann. Auch sind mittlerweile Beleuchtungssysteme bekannt, bei welchen in einem mittleren Bereich am Leuchtenmast weitere Leuchtmittel, beispielsweise zum Anstrahlen von Gebäuden oder dgl., vorgesehen sein können.

Zur optimalen Ausleuchtung und Beleuchtung insbesondere von öffentlichen Plätzen, Firmengeländen und ähnlichem werden in der Regel mehrere solcher Straßenleuchten aufgestellt und entsprechend der auszuleuchtenden Fläche mit ihren Leuchtmitteln ausgerichtet. Des Weiteren können am Leuchtenmast weitere Leuchtmittel vorgesehen sein, mittels welcher beispielsweise die Fassade eines Gebäudes angestrahlt werden kann.

Dabei sind in jüngerer Zeit die Anforderungen, insbesondere an die Art der Ausleuchtung bzw. Anstrahlung von Gebäuden oder sonstigen Projektionsflächen gestiegen.

Aus der US 5 134 550 A ist eine Straßenleuchte bekannt, bei welcher gezielt eine am Mastelement angeordnete Werbefläche ausgeleuchtet werden kann. Hierzu ist im Mastelement eine Projektionseinrichtung mit einer Lichtquelle angeordnet. Die Lichtstrahlen der Lichtquelle sind durch eine optische Fokussiereinrichtung im Mastelement auf einen optischen Umlenkspiegel projizierbar, durch welchen die Lichtstrahlen durch eine Lichtaustrittsöffnung des Mastelementes auf die Werbefläche umlenkbar sind. Des Weiteren kann im Strahlengang zwischen der Lichtquelle und dem Umlenkspiegel ein Motivträger vorgesehen sein, welcher ein auf der Werbefläche abzubildendes Motiv aufnimmt. Auf Grund der Ausgestaltung dieser Straßenleuchte können Motive nur auf die am Mastelement feststehend angeordnete Werbefläche projiziert werden. Wird diese Straßenleuchte in dieser Weise zur Projektion von Werbemotiven auf die Werbefläche eingesetzt, ist eine Ausleuchtung des Umgebungsbereiches nicht möglich.

Weiter ist aus der US 5 575 550 A eine Art Straßenleuchte bekannt, mit welcher Verkehrszeichen auf den Untergrund im unmittelbaren Umgebungsbereich der Straßenleuchte projiziert werden können. Ein variabler Einsatz dieser Art Straßenleuchte ist nicht möglich.

Aus der AU 603 757 B3 ist eine Straßenleuchte bekannt, bei welcher im Mastelement eine Art Projektionseinrichtung mit einem Leuchtmittel vorgesehen ist, deren Lichtstrahlen durch das Mastelement hindurch auf einen oben auf das Mastelement aufgesetzten Umlenkspiegel projiziert werden. Mit dieser Straßenleuchte kann lediglich der Umgebungsbereich der Straßenleuchte gleichmäßig ausgeleuchtet werden.

Demgemäß liegt der Erfindung die Aufgabe zugrunde, eine Straßenleuchte der gattungsgemäßen Art derart auszugestalten, dass zusätzliche Beleuchtungseffekte, insbesondere von Hauswänden, aber auch von Boden- oder Deckenflächenbereichen, in einfacher Weise möglich sind.

Die Aufgabe wird erfindungsgemäß zusammen mit den Merkmalen des Oberbegriffes des Anspruches 1 dadurch gelöst, dass zwischen Motivträger und Umlenkspiegel eine einstellbare Projektionsoptik angeordnet ist, mittels welcher zumindest die Schärfe des auf der Projektionsfläche abgebildeten Motivs einstellbar ist.

Durch die erfindungsgemäße Ausgestaltung der Straßenleuchte wird eine Beleuchtungseinrichtung zur Verfügung gestellt, mittels welcher insbesondere öffentlich zugängliche Plätze, aber auch Firmengelände und dgl. variabel optisch ansprechend ausleuchtbar sind. Insbesondere wird durch die erfindungsgemäße Ausgestaltung eine Straßenleuchte zur Verfügung gestellt, welche es erlaubt, unterschiedliche Motive an eine Häuserwand oder in vorbestimmte Bereiche des Umgebungsbereiches der Straßenleuchte zu projizieren. Dabei ist es nicht erforderlich, ein separates Projektionsgerät zu installieren. Der weitere Vorteil der Integration der Projektionseinrichtung in die Straßenleuchte liegt darin, dass keine besonderen Sicherheitsmaßnahmen sowohl für den Betrieb als auch gegen Diebstahl getroffen werden müssen, da die Projektionseinrichtung integraler Bestandteil der Straßenleuchte ist.

Weitere vorteilhafte Ausgestaltungen der Erfindung sind den weiteren Unteransprüchen zu entnehmen.

So kann gemäß Anspruch 2 vorgesehen sein, dass die Lichtquelle und die Fokussiereinrichtung zusammen mit dem Motivträger eine Einheit bilden und dass die Lichtquelle, die Fokussiereinrichtung und der Motivträger in Richtung der Lichtstrahlen relativ zueinander verstellbar ausgebildet sind. Durch diese Ausgestaltung ist insbesondere die Lichtoptik in einfacher Weise an das zu erzielende Ergebnis des auf eine Projektionsfläche zu projizierenden Motivs anpassbar. Des Weiteren kann die Lichtquelle zusammen mit der Fokussiereinrichtung sowie dem Motivträger als eine Einheit im Mastelement integriert angeordnet werden, so dass dieses in einfacher Weise installiert werden kann.

### (Fortsetzung auf der ursprünglichen Seite 4)

Weiter kann gemäß Anspruch 3 vorgesehen sein, dass die Lichtquelle in einer Lampenfassung auswechselbar aufgenommen ist, und dass die Lampenfassung über einen plattenförmige Fassungsträger entlang eines Führungssystems, insbesondere zweier Führungsstangen, verstellbar und feststellbar gelagert ist, und dass der Motivträger plattenförmig ausgebildet ist und am selben Führungssystem, insbesondere an denselben Führungstangen, verstellbar und fixierbar befestigt ist. Anstatt solcher Führungsstangen sind auch andere Führungselemente oder Befestigungselemente vorstellbar. So kann zur verstellbaren Aufnahme der einzelnen Bauteile beispielsweise auch ein einseitig angeordnetes U-Profil oder auch ein L-Profil vorgesehen sein. Durch diese Ausgestaltung wird ein äußerst einfacher und leicht handhabbarer Aufbau der Lichtquelle zusammen mit dem Fassungsträger sowie dem Motivträger erreicht.

Weiter kann gemäß Anspruch 4 vorgesehen sein, dass die Fokussiereinrichtung als rotationssymmetrischer Ellipsoidal-Reflektor, als Kaltlichtspiegel-Reflektor oder als facettierter Reflektor ausgebildet ist, welche jeweils eine elliptische Geometrie aufweisen. Durch diese Ausgestaltung(en) wird eine einfache Fokussierung und Projektion des Lichtstrahls auf den Umlenkspiegel erreicht. Da die Fokussiereinrichtung verstellbar an den Führungsstangen oder auch einem U- oder L-Profil angeordnet ist, kann somit auch eine optimale Projektion des Lichtstrahls an die jeweils vorliegenden Einsatzbedingungen erreicht werden.

Für den Fall, dass ein Ellipsoidal-Reflektor vorgesehen ist, kann gemäß Anspruch 5 diesem ein zusätzlicher Ringreflektor zugeordnet sein, durch welchen sowohl der Wirkungsgrad als auch die Helligkeitsverteilung der Lichtquelle optimierbar ist.

Weiter kann gemäß Anspruch 6 vorgesehen sein, dass die Fokussiereinrichtung aus einer Kombination eines hinter der Lichtquelle angeordneten einstellbaren Kugelspiegels und eines vor der Lichtquelle angeordneten einstellbaren Doppel-Kondensors mit zwei asphärischen Linsen gebildet ist. Diese Ausgestaltung ist insbesondere für eine parallele Lichtbündelung der aus der Lichtquelle austretenden Lichtstrahlen von Vorteil.

Weiter kann gemäß Anspruch 7 vorgesehen sein, dass die Projektionsoptik als auswechselbares Projektionsobjektiv mit hoher Abbildungsleistung, insbesondere als Triplet-Objektiv ausgebildet ist und zusammen mit dem Umlenkspiegel eine optische Einheit bildet, und dass das Objektiv und der Umlenkspiegel jeweils über ein Trägerelement an einem Führungssystem, insbesondere an zwei Führungsstangen, verstellbar befestigt sind. Durch diese Ausgestaltung bildet somit der Umlenkspiegel zusammen mit dem Objektiv eine bauliche Einheit, welche als Ganzes im Mastelement integriert anordenbar ist. Insbesondere durch die zwei vorgesehenen Führungsstangen ist auch eine Relativverstellung von Objektiv zu Umlenkspiegel in einfacher Weise durchführbar. Außerdem kann das Objektiv auch in entsprechender Weise relativ zum Motivträger wie auch zum Leuchtmittel verstellt werden, so dass in einfachster Weise eine scharfe Projektion des Motivs auf der Projektionsfläche einstellbar ist. Auch hierzu kann das Führungssystem, wie bereits oben erwähnt, aus anderen Führungselementen als den beispielhaft beanspruchten Führungsstangen bestehen. Außer den oben genanten U- oder L-Profilen wären hier auch sog. "Schwalbenschwanzführungen" oder dgl. einsetzbar.

Alternativ zur Ausgestaltung gemäß Anspruch 7 kann gemäß Anspruch 8 vorgesehen sein, dass das Objektiv aus zwei relativ zueinander verstellbaren Plankonvexlinsen gebildet ist und dass die Plankonvexlinsen jeweils über einen plattenförmigen Linsenhalter zusammen mit einem Trägerelement des Umlenkspiegels an zwei Führungsstangen verstellbar befestigt sind. Durch das Vorsehen insbesondere der zwei Plankonvexlinsen wird der Aufbau einer einfachen Optik erreicht, welche kostengünstig herstellbar ist. Durch die Verwendung zweier Plankonvexlinsen ist auch aufgrund der axialen Verstellbarkeit relativ zueinander in einfacher Weise ein Zoom-Effekt wie auch eine optimierte Schärfeneinstellung möglich. Anstatt der Plankonvexlinsen können auch eine oder mehrere Bikonvexlinsen zum Einsatz kommen.

Weiter kann gemäß Anspruch 9 vorgesehen sein, dass zwischen der Fokussiereinrichtung und dem Motivträger ein Geräteträger vorgesehen ist, welcher wahlweise und auswechselbar mit Farbfiltern und/oder einstellbaren Maskierungsblenden bestückbar ist. Durch diese Ausgestaltung sind weitere lichtoptische Effekte auf der Projektionsfläche einstellbar.

Weiter kann gemäß Anspruch 10 vorgesehen sein, dass der Umlenkspiegel um eine quer zum Mastelement verlaufende Lagerachse schwenkbar in einem Tragbügel aufgenommen ist. Durch diese schwenkbare Lagerung des Umlenkspiegels ist eine vertikale Einstellung der Projektionsrichtung möglich, so dass beispielsweise bei einem vorgegebenen Aufstellungsort der Straßenleuchte und insbesondere bei einer vorgegebenen Lichtaustrittshöhe die Projektionseinrichtung an eine vorhandene Projektionsfläche, wie beispielsweise eine Hauswand, anpassbar ist. Des Weiteren kann auch im Umgebungsbereich der Straßenleuchte ein entsprechender Beleuchtungseffekt auf dem Untergrund erreicht werden, indem der Umlenkspiegel derart eingestellt wird, dass die Lichtstrahlen im Umgebungsbereich der Straßenleuchte auftreffen und somit das gewählte Motiv auf den Untergrund projiziert wird.

An dieser Stelle sei angemerkt, dass die Projektionseinrichtung mit ihrem Umlenkspiegel sowohl in einer "stehenden" als auch in einer "hängenden" Position in der Mastleuchte bzw. im Mastelement angeordnet werden kann. Für eine stehende Position ist der Lichtaustritt in horizontaler Richtung leicht nach oben bis auf den Untergrund einstellbar, während bei einer hängenden Anordnung beispielsweise auch eine Deckenausleuchtung oder dgl. erreichbar ist.

Weiter kann gemäß Anspruch 11 vorgesehen sein, dass alle Bauteile der Projektionseinrichtung eine Einheit bilden und über ein Führungssystem, insbesondere zwei Führungsstangen, in Verbindung stehen und dass alle Bauteile der Projektionseinrichtung relativ zueinander verstellbar ausgebildet sind. Durch diese Ausgestaltung kann die komplette Projektionseinrichtung als einheitliche Baueinheit in ein Mastelement eingesetzt und dort fixiert werden. Damit wäre auch eine einfache Nachrüstung einer Straßenleuchte durchführbar, wobei zu diesem Zweck das Mastelement vorab mit einem entsprechenden Lichtaustritt und bei Bedarf auch mit einer rückseitigen Revisionsöffnung zum Einsetzen der Projektionseinrichtung zu versehen ist.

Weiter kann gemäß Anspruch 12 vorgesehen sein, dass die Verstellung und die Einstellung des jeweils verstellbaren und/oder einstellbaren Bauteils der Projektionseinrichtung mittels jeweils eines Stellmotors erfolgt und dass die Stellmotoren ferngesteuert ansteuerbar sind. Durch diese Ausgestaltung ist insbesondere die Projektionsrichtung sowie Schärfeeinstellung oder auch Größeneinstellung der Projektionsfläche variabel veränderbar.

Weiter kann gemäß Anspruch 13 vorgesehen sein, dass das die Projektionseinrichtung aufnehmende Mastelement als separates Bauteil ausgebildet ist und wahlweise in einen geteilten Leuchtenmast einsetzbar oder auf den Leuchtenmast aufsetzbar ist und dass das Mastelement relativ zum Leuchtenmast bezüglich der horizontalen Abstrahlrichtung der Projektionseinrichtung um die Längsachse des Leuchtmastes über 360° verstellbar ausgebildet ist. Durch diese Ausgestaltung ist die Projektionseinrichtung beliebig an die Einsatzbedingungen anpassbar. Insbesondere kann durch diese Ausgestaltung die Projektionsrichtung auch nach der Installation verändert werden.

Für eine leichte Zugänglichkeit zum Zwecke der Wartung oder der Reparatur kann des Weiteren gemäß Anspruch 14 vorgesehen sein, dass das Mastelement auf seiner der Lichtaustrittsöffnung gegenüberliegenden Seite eine verschließbare Revisionsöffnung aufweist.

Weiter kann gemäß Anspruch 15 vorgesehen sein, dass die lichte Weite des Mastelementes derart gewählt ist, dass zwischen der Projektionseinrichtung ein größerer Ringspalt besteht, so dass im Betrieb durch die Wärmeentwicklung der Lichtquelle eine umlaufende Konvektionsströmung der Luft innerhalb des Mastelementes bewirkt wird. Durch diese Ausgestaltung wird ein Kühleffekt der Lichtquelle erreicht, so dass vollständig - auch bei größerer Lichtleistung der Lichtquelle - auf ein Kühlgebläse oder dgl. verzichtet werden kann.

Anhand der Zeichnung wird nachfolgend die Erfindung beispielhaft näher erläutert. Es zeigt:
- Fig. 1: eine Straßenleuchte mit einem mehrfach geteilt ausgebildeten Leuchtenmast sowie einem als separates Bauteil ausgebildeten Mastelement, welches eine Projektionseinrichtung aufnimmt;
- Fig. 2: eine axial verkürzte Schnittdarstellung des Leuchtenmastes aus Fig. 1 mit integrierter Projektionseinrichtung;
- Fig. 3: den Leuchtenmast aus Fig. 1 in zusammengebautem Zustand;
- Fig. 4: eine Prinzipdarstellung einer erfindungsgemäßen Projektionseinrichtung im Schnitt in ihrem im Mastelement aus Fig. 2 eingebauten Zustand;
- Fig. 5: eine Ansicht V der Projektionseinrichtung aus Fig. 4 ohne das die Projektionseinrichtung in Fig. 4 umgebende Mastelement;
- Fig. 6: eine zweite Ausführungsvariante einer Projektionsoptik zusammen mit einem Umlenkspiegel im Schnitt;
- Fig. 7: eine vergrößerte Schnittdarstellung einer Ausführungsvariante eines Leuchtmittels zusammen mit einem Kugelspiegel, einem Doppel-Kondensor sowie einem zusätzlichen Geräteträger zusammen mit dem Motivträger.

Fig. 1 zeigt eine perspektivische Explosionsdarstellung einer möglichen Ausführungsvariante eines Leuchtenmasten 1, welcher bei der dargestellten Ausführungsform mehrteilig ausgebildet ist.

So besteht der Leuchtenmast 1 beim dargestellten Ausführungsbeispiel aus einem unteren Grundelement 2, welches zur Bodenverankerung in seinem unteren Endbereich mit einer Flanschplatte 3 versehen ist. Anstatt einer solchen Flanschplatte 3 kann das Grundelement 2 in Verlängerung nach unten auch mit einem im Untergrund verankerbaren Montagerohr versehen sein (in der Zeichnung nicht dargestellt).

Oberhalb des Grundelementes 2 ist beim vorliegenden Ausführungsbeispiel ein Mastelement 4 vorgesehen, welches im Bereich seiner oberen Hälfte mit einer Lichtaustrittsöffnung 5 versehen ist. Diese Lichtaustrittsöffnung 5 kann mit einer entsprechenden, beispielsweise aufgesetzten Glasscheibe 7 dicht verschlossen sein. Beim vorliegenden Ausführungsbeispiel dient dieses Mastelement 4, wie dies aus Fig. 2 ersichtlich ist, zur Aufnahme einer Projektionseinrichtung 6. Weiter ist aus Fig. 2 die Glasscheibe 7 ebenfalls ersichtlich. Rückseitig ist das Mastelement des Weiteren mit einer verschließbaren Revisionsöffnung 13 versehen, durch welche die Projektionseinrichtung 6 zur Installation sowie zur Reparatur oder Einstellung zugänglich ist. Dabei kann sich die Revisionsöffnung 13, wie in Fig. 2 beispielhaft dargestellt, über die gesamte Höhe der Projektionseinrichtung 6 erstrecken.

Des Weiteren kann der Leuchtenmast 1 noch weitere Zwischenelemente 8 und 9 sowie ein oberes Abschlusselement 10 aufweisen. Dabei ist beim vorliegenden Ausführungsbeispiel das obere Abschlusselement 10 ebenfalls mit einer Lichtaustrittsöffnung 11 versehen, welche ebenfalls durch eine Glasscheibe 12 dicht abgedeckt ist. Aufgrund der Ausgestaltung dieser Lichtaustrittsöffnung 11 im oberen Endbereich des Leuchtenmastes 1 kann somit durch die Lichtaustrittsöffnung 11 eine asymmetrische Ausleuchtung des Umgebungsbereiches des Leuchtenmastes 1 erreicht werden. Der Leuchtenmast 1 bildet in der beispielhaft dargestellten Ausführungsvariante mit seinem oberen Abschlusselement 10 eine komplette Straßenleuchte, welche als Ganzes mit dem Bezugszeichen 15 und in Fig. 3 in montiertem Zustand dargestellt ist.

Wie weiter aus Fig. 2 ersichtlich ist, weist die Projektionseinrichtung 6 in der dargestellten, "stehenden" vertikalen Ausrichtung im unteren Endbereich ein Leuchtmittel 16 zusammen mit einer Fokussiereinrichtung 17 und einem Motivträger 18 auf. Oberhalb des Motivträgers 18 ist beim dargestellten Ausführungsbeispiel eine zweiteilige Projektionsoptik 19 vorgesehen, durch welche der vom Leuchtmittel 16 und der Fokussiereinrichtung 17 abgestrahlte Lichtstrom auf einen Umlenkspiegel 20 projiziert wird. Weiter ist erkennbar, dass das Mastelement 4 unterhalb der Projektionseinrichtung 6 eine elektrische und/oder elektronische Steuereinheit 21 aufnimmt, welche insbesondere zur Ansteuerung der Lichtquelle 16 aber auch zu evtl. weiter vorgesehenen motorischen Antrieben (in der Zeichnung nicht dargestellt) der Projektionseinrichtung dient.

Fig. 3 zeigt den montierten Zustand der Straßenleuchte 15 mit ihren einzelnen Bestandteilen wie dem Grundelement 2, dem Mastelement 4 sowie den beiden Zwischenelementen 8 und 9 und dem oberen Abschlusselement 10. Es ist erkennbar, dass bei dem dargestellten Ausführungsbeispiel die gesamte Straßenleuchte 15 eine durchgehend zylindrische Struktur über deren gesamte Höhe aufweist. Hierbei sei angemerkt, dass das obere Abschlusselement 10 auch in anderer Weise ausgestaltet sein kann. Beispielsweise könnte auch die Lichtaustrittsöffnung 11 vollständig umlaufend ausgebildet sein und von einem umlaufenden Glaskörper gebildet sein. Auch könnten andere Beleuchtungselemente im oberen Endbereich des Leuchtenmastes 1 beispielsweise in Form eines Auslegers mit Leuchtengehäuse oder dgl. adaptiert sein.

Fig. 4 zeigt eine Schnittdarstellung der Projektionseinrichtung 6 zusammen mit dem Mastelement 4 aus Fig. 2. Des Weiteren zeigt Fig. 5 eine weitere Schnittdarstellung V-V aus Fig. 4, jedoch ohne das umgebende Mastelement 4. Aus diesen beiden Darstellungen, bei welchen die Gesamthöhe der Projektionseinrichtung 6 sowie des Mastelementes 4 (Fig. 4) verkürzt dargestellt ist, ist prinzipiell der Aufbau der Projektionseinrichtung 6 und in Fig. 4 auch die prinzipielle Anordnung der Projektionseinrichtung 6 im Mastelement 4 erkennbar.

So weist die Projektionseinrichtung beim vorliegenden Ausführungsbeispiel zwei Führungsstangen 25 und 26 auf, an welchen die einzelnen Bestandteile der Projektionseinrichtung 6 vorzugsweise verstellbar und fixierbar befestigt sind. Aus Fig. 4 sind insbesondere in vergrößerter Darstellung die Lichtaustrittsöffnung 5 mit ihrer Glasscheibe 7 sowie die der Lichtaustrittsöffnung 5 im Wesentlichen diametral gegenüberliegende Revisionsöffnung 13 erkennbar. Der Übersichtlichkeit halber ist ein Verschlussdeckel zu Abdeckung und Sicherung der Revisionsöffnung 13 nicht dargestellt. Ausgestaltung und Montage eines solchen Verschlussdeckels sind allerdings hinreichend aus dem Stand der Technik bekannt, so dass hier nicht detailliert darauf eingegangen wird.

Weiter ist aus Fig. 4 erkennbar, dass die elektrische und/oder elektronische Steuereinrichtung 21 beispielsweise auf einem unteren Deckelelement 22 des Mastelementes 4 feststehend montiert ist. Im oberen Endbereich des Mastelementes ist ein ringförmiges Kupplungselement 23 vorgesehen, über welches das Mastelement 4 mit darüber anzuordnenden Mastelementen, beispielsweise in Form des in Fig. 1 dargestellten Zwischenelementes 8, feststehend koppelbar ist. Bezüglich des Deckelementes 22 und des Kupplungselementes 23 sind hier auch andere Ausgestaltungen denkbar, die beispielsweise eine Kopplung des Mastelementes 4 mit weiteren Mastelementen ermöglichen.

Wie aus den Fig. 4 und 5 weiter ersichtlich ist, weist die Projektionseinrichtung 6 im unteren Endbereich der beiden Führungsstangen 25 und 26 einen plattenförmigen Fassungsträger 27 auf, welcher über zwei U-förmig in seinen Außenbereichen angeformte Haltebügel 28 längsverschiebbar an den beiden Führungsstangen 25 und 26 geführt ist. Diese Haltebügel 28 sind jeweils mit einer Klemmschraube 30 versehen, mittels welcher die jeweils eingestellte Position des Fassungsträgers 27 an den Führungsstangen 25 und 26 festlegbar ist. Anstatt der hier beispielhaft dargestellten Haltebügel 28 sind auch andere, gleichwirkende Befestigungselemente für den Fassungsträger 27 denkbar. So können hier beispielsweise auch blockartige Montageelemente mit entsprechenden Durchgangsbohrungen vorgesehen sein. Dies gilt ebenso für die weiter unten beschriebenen Haltebügel. Ebenso kann anstatt der hier beispielhaft dargestellten Führungsstangen beispielweise auch ein einseitig offenes "Führungsgehäuse" vorgesehen sein, in welchem der Fassungsträger 27 sowie die weiteren Bauteile der Projektionseinrichtung 6 verstellbar aufgenommen sind. Auch können die Führungsstangen 25, 26 in anderer Anzahl und/oder mit anderem Querschnittsprofil vorgesehen sein.

Der Fassungsträger 27 nimmt oberseitig eine Lampenfassung 32 auf, welche auf dem Fassungsträger 27 sowohl in Richtung des Doppelpfeiles 33 (Fig. 4) als auch in Richtung des Doppelpfeiles 34 (Fig. 5) auf dem Fassungsträger 27 ausrichtbar und fixierbar ist. Die Lampenfassung 32 nimmt eine Lampe 35 als Leuchtmittel auf, welche in einen oberhalb des Fassungsträgers 27 angeordneten Ellipsoidal-Reflektor 36 hineinragt. Dieser Reflektor 36 ist ebenfalls über einen Reflektorträger 37 in seiner axialen Position gegenüber dem Fassungsträger 27 verstellbar und fixierbar an den beiden Führungsstangen 25 und 26 festgelegt. Dementsprechend bildet der Reflektorträger 37 ebenfalls zwei U-förmig abgebogene Haltebügel 38, welche ebenfalls mittels jeweils einer Klemmschraube 40 (Fig. 5) zur Fixierung an der jeweiligen Führungsstange 25 bzw. 26 versehen sind.

Des Weiteren ist aus den Fig. 4 und 5 ersichtlich, dass unterhalb des Fassungsträgers 27 auf den Führungsstangen 25 und 26 jeweils eine Axialdruckfeder 41 vorgesehen ist, gegen deren Federkräfte der Fassungsträger 27 vertikal nach unten in Richtung des Pfeiles 43 beispielsweise zwecks Auswechslung der Lampe 35 verstellbar ist. Aufgrund der Verstellbarkeit der Lampenfassung 32 in Richtung der beiden Doppelpfeile 33 und 34 kann die Lampe 35 entsprechend konzentrisch zum Reflektor 36 ausgerichtet werden, so dass die Lichtstrahlen gebündelt vertikal nach oben und im Wesentlichen parallel zueinander verlaufend abstrahlen können. Durch die axiale Verstellbarkeit der Lampenfassung 32 und deren Fixierung in der gewünschten Position relativ zum Reflektor 36 wird auch eine gezielte "Manipulation" der Helligkeitsverteilung ermöglicht.

Grundsätzlich ist die Position der Lampe 35 derart einstellbar, dass ein größtmöglicher Anteil des Lichtstromes in die Projektionsoptik 19 (Fig. 5) bzw. 56 (Fig. 6) einfällt und die Ebene des Motivträgers 18 bzw. 48 optimal durchsetzt.

Weiter ist insbesondere aus Fig. 5 ersichtlich, dass oberhalb des Reflektors 36 ein Ringreflektor 44 vorgesehen ist, welcher über einen plattenförmigen Reflektorhalter 45 axial verstellbar an den Führungsstangen 25 und 26 befestigt ist. Auch dieser Reflektorhalter 45 weist zwei U-förmig abgebogene Haltebügel 46 auf, über welche der Reflektorhalter 45 an den beiden Führungsstangen 25 und 26 geführt ist. Zur Festlegung der jeweils eingestellten Position sind auch diese beiden Haltebügel 46 mit entsprechenden Klemmschrauben 47 versehen, wie dies aus Fig. 5 ersichtlich ist.

Oberhalb des Ringreflektors 44 weist die Projektionseinrichtung 6 einen plattenförmigen Motivträger 48 auf, auf dessen Oberseite ein Motiv 49 aufsetzbar ist. Zur Festlegung des Motivs 49 auf dem Motivträger 48 dienen beim vorliegenden Ausführungsbeispiel zwei Klemmbügel 50, durch welche das Motiv 49 gegen die Oberseite des Motivträgers 48 gedrückt und somit fixiert wird. Auch der Motivträger 48 bildet zur verstellbaren Lagerung an den Führungsstangen 25 und 26 zwei Haltebügel 52, welche zur Festlegung der jeweils eingestellten Position ebenfalls wiederum mit jeweils einer Klemmschraube 54 versehen sind.

Das Motiv 49 kann unterschiedlich ausgebildet sein. So kann hier beispielsweise ein Firmenlogo oder eine andersartig gestaltete künstlerische Formgebung durch Ausstanzung oder Ausfräsung oder auch durch Lasern vorgesehen sein, welche das eigentliche auf einer Projektionsfläche abzubildende Objekt bildet. Das Motiv ist somit beliebig auf dem Motivträger auswechselbar und kann durch den Lichtstrom der Lampe 35 in Verbindung mit der aus den beiden Reflektoren 36 und 44 bestehenden Fokussiereinrichtung durchstrahlt werden.

Für eine optimale Projektion dieser Kontur oder dieses Abbilds ist oberhalb des Motivträgers 48 die Projektionsoptik 19 aus Fig. 2 vorgesehen, welche beim vorliegenden Ausführungsbeispiel nach den Fig. 4 und 5 aus zwei gegeneinander gerichtete Plankonvexlinsen 57 bzw. 58 besteht. Diese Plankonvexlinsen 57 und 58 werden jeweils über einen Linsenhalter 59 bzw. 60 axial verstellbar an den Führungsstangen 25 und 26 gehalten. Für eine entsprechende präzise Führung dieser Linsenhalter 59 und 60 weisen diese jeweils zwei seitliche U-förmig abgebogene Haltebügel 61 bzw. 63 auf. Zur Festlegung und Fixierung der jeweils eingestellten axialen Position des jeweiligen Linsenhalters 59 bzw. 60 sind die Haltebügel 61 bzw. 63 jeweils mit einer Klemmschraube 65 bzw. 67 versehen. Mittels dieser beiden Plankonvexlinsen 57 und 58 wird durch entsprechende Axialverstellung und Festlegung ein scharfes Abbild des Motivs 49 auf einer entsprechenden Projektionsfläche erreicht.

Anstatt der beispielhaft angegebenen Plankonvexlinsen 57 und 58 ist auch die Verwendung von ein oder mehreren Bikonvexlinsen denkbar.

Oberhalb dieser Projektionsoptik 19 befindet sich beim vorliegenden Ausführungsbeispiel gemäß der Fig. 4 und 5 eine Tragplatte 70, welche ebenfalls mit zwei seitlichen Haltebügeln 71 versehen ist. Mit diesen Haltebügeln 71 ist die Tragplatte 70 axial verstellbar an den beiden Führungsstangen 25 und 26 gelagert. Zur Festlegung der jeweils gewählten axialen Position sind auch diese beiden Haltebügel 71 jeweils mit einer Klemmschraube 73 versehen.

Auf der Tragplatte 70 ist nach vorliegendem Ausführungsbeispiel ein U-förmig ausgebildeter Tragbügel 75 feststehend angeordnet. Zwischen den beiden Seitenwänden 76 und 77 (Fig. 5) des Tragbügels 75 ist der Umlenkspiegel 20 aus Fig. 2 vorgesehen, welcher über zwei Klemmschrauben 79 (Fig. 5) um eine Lagerachse 81 in Richtung des Doppelpfeils 82 schwenkbar und in seiner jeweils eingestellten Position durch diese Klemmschrauben 79 fixierbar ist.

Durch diesen Umlenkspiegel 20 wird es ermöglicht, eine Projektion bezüglich ihrer horizontalen Lage beispielsweise auf einer Hauswand oder einem Untergrund entsprechend dem erwünschten Erscheinungsbild des projizierten Motivs einzustellen.

In der in den Fig. 4 und 5 dargestellten "stehenden" Position der Projektionseinrichtung 6 ist eine Projektion aus der Horizontalen 83 (Fig. 4) leicht nach oben versetzt oder auch bis zum Untergrund hin stufenlos möglich. Soll eine Projektion beispielsweise an die Decke eines Raumes oder einer Halle erfolgen, so kann die Projektionseinrichtung 6 auch um 180° gedreht werden, so dass der Umlenkspiegel 20 im unteren Endbereich angeordnet ist und somit eine Projektion in den oberen Bereich eines Raumes oder einer Wand eines Raumes variabel erfolgen kann.

Die weiteren Zeichnungsfiguren 6 und 7 zeigen ausschnittsweise weitere Ausgestaltungsvarianten einerseits des Leuchtmittels 35 zusammen mit einer Fokussiereinrichtung sowie andererseits einer speziellen Ausgestaltung einer Projektionsoptik 56.

Fig. 6 zeigt eine weitere Ausführungsvariante einer Projektionsoptik 56, welche alternativ zur Projektionsoptik 19 aus den vorangegangenen Zeichnungsfiguren einsetzbar ist. Bei dieser Projektionsoptik 56 handelt es sich um ein sog. Triplet-Objektiv, welches über einen entsprechenden Objektivhalter 85 an den beiden Führungsstangen 25, 26 verstellbar aufgenommen ist. Ein solches Triplet-Objektiv 56 zeichnet sich durch eine sehr hohe Abbildungsleistung (Fehlerarmut, Auflösung) aus. Anstelle der Verwendung eines solchen "dreilinsigen" Projektionsobjektivs in "Triplet-Bauweise" können auch einfachere ein- oder zweilinsige Bauweisen geeigneter Brennweite und Abbildungsqualität eingesetzt werden. Die Befestigung an diesen Führungsstangen 25 und 26 ist identisch wie die Befestigung der beiden Linsenhalter 59 und 60 beispielsweise aus Fig. 5. Dementsprechend weist auch der Objektivhalter 85 zwei U-förmig ausge-staltete Haltebügel 86 auf, von welchen in Fig. 6 lediglich der "hintere" in gestrichelten Linien erkennbar ist.

Dieses Triplet-Objektiv 56 weist beim vorliegenden Ausführungsbeispiel drei hintereinander liegende Linsen 87, 88 und 89 auf, welche in Kombination miteinander auf unterschiedliche Brennweiten eingestellt sind. Dabei ist erfindungsgemäß ein Brennweitenbereich von F = 180 mm bis F = 350 mm vorgesehen. Dieses Triplet-Objektiv 56 ist über eine Montageplatte 90 im Objektivhalter 85 gehalten und wird somit bei der Axialverstellung in Richtung des Doppelpfeiles 91 des Objektivhalters 85 mitbewegt. Durch diese Verstellung ist eine "Grobeinstellung" der Schärfe des zu projizierenden Motivs einstellbar. Des Weiteren ist das Triplet-Objektiv 56 über eine Gewindeverbindung 92 in der Montageplatte 90 gehalten, so dass durch Drehen eines äußeren Stellringes 93 eine Feineinstellung zur Schärfeeinstellung des zu projizierenden Motivs auf die Projektionsfläche in Richtung des Pfeiles 91 ermöglicht wird.

Anstatt dieses Triplet-Objektives 56 mit Festbrennweite kann auch ein "Zoom-Objektiv" eingesetzt werden, so dass auch die Größe der zu projizierenden Abbildung eines Motivs auf einer Projektionsfläche zusätzlich einstellbar ist.

Fig. 7 zeigt eine weitere Ausführungsvariante einer Fokussiereinrichtung 100, welche bei dem dargestellten Ausführungsbeispiel aus einem unteren, "hinter" dem Leuchtmittel in Form der Lampe 35 liegenden Kugelspiegel 101 besteht. Dieser Kugelspiegel 101 ist in einem plattenförmigen Spiegelhalter 102 aufgenommen, welcher ebenfalls über zwei Haltebügel 103 entlang der Führungsstangen 25 und 26 axial verstellbar aufgenommen ist. Von den beiden Haltebügeln 103 ist in Fig. 7 ebenfalls der "hintere" Haltebügel 103 in gestrichelten Linien erkennbar.

Beim dargestellten Ausführungsbeispiel ist der Spiegelhalter 102 Bestandteil eines Halterahmens 104, welcher auf der linken Seite eine vertikal verlaufende Montageplatte 105 und oberseitig eine plattenförmig ausgebildete Kondensorhalterung 106 aufweist. Im Bereich der Montageplatte ist die Lampe 35 quer zur Stellrichtung des Doppelpfeiles 91 verlaufend über die Lampenfassung 32 an der Montageplatte 105 befestigt. Dabei ist, wie bereits zu Fig. 4 und 5 beschrieben, auch hier eine Verstellmöglichkeit bzw. Justiermöglichkeit der Lampe relativ zum Kugelspiegel 101 vorgesehen.

Die Kondensorhalterung 106 dient zur Aufnahme eines Doppel-Kondensors 107, wobei hier zur Fixierung der Kondensorhalterung 106 diese ebenfalls mit zwei Haltebügeln 108 und entsprechenden Klemmschrauben (in der Zeichnung nicht sichtbar) versehen ist. Dieser Doppel-Kondensor 107 weist beim vorliegenden Ausführungsbeispiel zwei nicht näher bezeichnete aspärische Linsen mit verbesserter Abbildungsqualität zur Verwendung mit optischen Farbwechslern sowie für eine gleichmäßigere Helligkeitsverteilung auf. Damit sind die Fokussiereinrichtung 100, bestehend aus dem Kugelspiegel 101 sowie dem Doppel-Kondensor 107, und die Lampe 35 - aufgrund der verstellbaren bzw. einstellbaren Anordnung der Lampe 35 mit ihrer Lampenfassung 32 - derart gegeneinander ausrichtbar, dass ein paralleler, möglichst homogener Lichtstrahl vertikal nach oben zum in Fig. 7 ebenfalls vorgesehenen Motivträger 48 mit seinem Motiv 49 abstrahlbar ist. Dabei ist in Fig. 7 ebenfalls einer der Haltebügel 52 des Motivträgers 48 erkennbar.

Bei dem in Fig. 7 dargestellten Ausführungsbeispiel ist noch ein zusätzlicher "Geräteträger" 110 vorgesehen, welcher ebenfalls mittels zweier Haltebügel 111 in Richtung des Doppelpfeiles 91 verstellbar an den beiden Führungsstangen 25 und 26 angeordnet ist. Dieser Geräteträger 110 dient zur Aufnahme weiterer optischer Einbauten, wie beispielsweise dichroitische Farbfilter, einer optischen Farbmischeinheit mit CMY- oder CMYK-Verlaufsfilter oder einer Dimmvorrichtung. Hierzu kann auch eine motorische Digital-Multiplex-Steuerung (DMX) vorgesehen sein. Beim dargestellten Ausführungsbeispiel ist eine einstellbare Maskierungsblende 112 vorgesehen, welche in Fig. 7 lediglich schematisch dargestellt ist. Durch diese zusätzlichen optischen Einbauten sind weitere optische Effekte auf der Projektionsfläche erreichbar.

Des Weiteren sei an dieser Stelle noch angemerkt, dass die Gesamtkonstruktion derart ausgestaltet ist, dass keine zusätzliche Belüftungseinrichtung, insbesondere in Form eines Gebläses vorzusehen ist. Der Einbauraum im Mastelement 4 aus den Fig. 1, 4 und 5 ist derart gewählt, dass durch die Wärmeeinbringung der Lampe 35 eine Konvektionsströmung innerhalb des Mastelementes 4 erzeugt wird, so dass eine automatische und zwangsläufige, insbesondere ausreichende Kühlung der Lampe 35 während des Betriebes erfolgt. Somit ist erkennbar, dass mit der erfindungsgemäßen Projektionseinrichtung 6 eine Projektionsfläche ausgehend von einem Leuchtenmast 1 in beliebiger Art und Weise ausleuchtbar ist.

In den Zeichnungsfiguren 2 bis 5 sowie 6 und 7 ist ein vertikal "stehender" Einbau der Projektionseinrichtung 6 im Mastelement 4 dargestellt. Um beispielsweise diverse Motive auch auf eine deutlich oberhalb der Projektionseinrichtung 6 liegende Projektionsfläche projizieren zu können, kann auch eine "hängende" Einbaulage vorgesehen sein, in welcher der Umlenkspiegel 20 unten angeordnet ist, so dass durch die schwenkbare Ausgestaltung des Umlenkspiegels 20 auch eine Anstrahlung bzw. Projektion an einen oberen Wandbereich oder an die Decke ermöglicht wird.

Da beim vorliegenden Ausführungsbeispiel die Projektionseinrichtung 6 als komplette Baueinheit ausgebildet ist, kann auch eine solche Umgestaltung nach dem Einbau eines Mastelementes in einen mehrteiligen Mast durch einfaches "Drehen" der gesamten Projektionseinrichtung 6 im Mastelement 4 im Bedarfsfall erfolgen. Dadurch wird der variable Einsatz, insbesondere bei einer Umgestaltung oder Änderung der Anforderungen an die Projektionsrichtung der Projektionseinrichtung 6 ermöglicht.

Es ist ebenfalls vorstellbar, dass das Mastelement 4 zweiteilig ausgebildet ist und mit seinem unteren Teil beispielsweise auf das Grundelement 2 aufgesetzt ist. Zwischen diesem unteren Teil des Mastelementes 4 und dessen oberen Teil kann dann beispielsweise das recht kurz ausgebildete Zwischenelement 8 vorgesehen sein. In einer solchen Ausgestaltung kann das untere Teil des Mastelementes 4 beispielsweise das Leuchtmittel in Form der Lampe 35 zusammen mit der Fokussiereinrichtung 17 und dem Motivträger 18 aufnehmen, während das obere Teil mit der Projektionsoptik 19 bzw. 56 und dem Umlenkspiegel 20 bestückt ist. Bei entsprechend "hängender" Anordnung der Projektionseinrichtung 6 ist entsprechend oben und unten vertauscht. Auch kann der Umlenkspiegel 20 beispielsweise als optisches Prisma ausgebildet sein. Dieser zweiteilige mechanische Aufbau ermöglicht insbesondere eine komfortable Einstellung bei gleichzeitiger Einhaltung sicherheitsrelevanter Anforderungen und unterstützt durch die thermische Optimierung die Realisierung langer Wartungsintervalle.

Durch die erfindungsgemäße Ausgestaltung wird insbesondere eine Projektionseinrichtung zur Verfügung gestellt, bei welcher die Lichtquelle und die Projektionsoptik einschließlich der Lichtlenkung im Mastelement und/oder - bei entsprechender Ausbildung eines Leuchtenmastes - direkt im Leuchtenmast integriert angeordnet sind. Damit bleibt insbesondere die äußere ästhetische Formgebung des Mastelementes bzw. des Leuchtenmastes vollständig erhalten und wird nicht durch auskragende Elemente "verunstaltet".

Durch die zusätzliche Möglichkeit der beliebigen Anordnung der Projektionseinrichtung (stehend oder hängend) mit ihrem verstellbaren Umlenkspiegel sowie der um die Längsachse des Mastelementes bzw. Leuchtenmastes frei wählbaren Winkelposition kann eine beliebige Projektionsrichtung eingestellt werden. Sind motorische Antriebe für die Einstellung des Umlenkspiegels und/oder eine motorische Einstellung der Winkelposition vorgesehen, so kann die Projektionsrichtung auch nach der Installation der Projektionseinrichtung an sich verändernde optische Gestaltungswünsche angepasst werden.

Auch kann die Projektionseinrichtung - in gewissen Grenzen - innerhalb des Mastelements um dessen Längsachse drehbar ausgebildet sein. Der maximale Drehwinkel bzw. Stellwinkel von einer Endposition in eine zweite Endposition ist dabei vom "Öffnungswinkel" der Lichtaustrittsöffnung abhängig.

Auch kann beispielsweise der Geräteträger 110 optional mit einem "Farbwechsler" ausgestattet sein, wodurch weitere optische Effekte erzielbar sind.

## Patentansprüche

1. Straßenleuchte (15) mit einem rohrförmigen Mastelement (4), wobei im Mastelement (4) eine Projektionseinrichtung (6) mit einer Lichtquelle (16, 35) integriert angeordnet ist, deren Lichtstrahlen durch eine optische Fokussiereinrichtung (17, 100) im Mastelement (4) auf einen optischen Umlenkspiegel (20) projizierbar sind, durch welchen die Lichtstrahlen durch eine Lichtaustrittsöffnung (5) des Mastelementes (4) auf eine entfernte Projektionsfläche umlenkbar sind,
und wobei im Strahlengang zwischen der Lichtquelle (16, 35) und dem Umlenkspiegel (20) ein Motivträger (48) vorgesehen ist, welcher ein auf der Projektionsfläche abzubildendes Motiv (49) aufnimmt,
**dadurch gekennzeichnet,**
**dass** zwischen Motivträger (48) und Umlenkspiegel (20) eine einstellbare Projektionsoptik (19, 56) angeordnet ist, mittels welcher zumindest die Schärfe des auf der Projektionsfläche abgebildeten Motivs (49) einstellbar ist.

2. Straßenleuchte nach Anspruch 1, **dadurch gekennzeichnet, dass** die Lichtquelle (16, 35) und die Fokussiereinrichtung (17, 100) zusammen mit dem Motivträger (48) eine Einheit bilden, und dass die Lichtquelle (16, 35), die Fokussiereinrichtung (17, 100) und der Motivträger (48) in Richtung der Lichtstrahlen (Doppelpfeil 91) relativ zueinander verstellbar ausgebildet sind.

3. Straßenleuchte nach Anspruch 2, **dadurch gekennzeichnet, dass** die Lichtquelle (16, 35) in einer Lampenfassung (32) auswechselbar aufgenommen ist,
und dass die Lampenfassung (32) über einen plattenförmigen Fassungsträger (27) entlang eines Führungssystems, insbesondere zweier Führungsstangen (25, 26) verstellbar und feststellbar gelagert ist,
und dass der Motivträger (48) plattenförmig ausgebildet ist und am selben Führungssystem, insbesondere an denselben Führungstangen (25, 26) verstellbar und fixierbar befestigt ist.

4. Straßenleuchte nach Anspruch 1, 2 oder 3, **dadurch gekennzeichnet, dass** die Fokussiereinrichtung (17) als rotationssymmetrischer Ellipsoidal-Reflektor (36), als Kaltlichtspiegel-Reflektor oder als facettierter Reflektor ausgebildet ist, welche jeweils eine elliptische Geometrie aufweisen.

5. Straßenleuchte nach Anspruch 4, **dadurch gekennzeichnet, dass** zwischen dem Ellipsoidal-Reflektor (36) und dem Motivträger (48) ein zusätzlicher Ringreflektor (44) vorgesehen ist, durch welchen sowohl der Wirkungsgrad als auch die Helligkeitsverteilung der Lichtquelle (16, 35) optimierbar sind.

6. Straßenleuchte nach Anspruch 1, 2 oder 3, **dadurch gekennzeichnet, dass** die Fokussiereinrichtung (100) aus einer Kombination eines hinter der Lichtquelle (35) angeordneten, einstellbaren Kugelspiegels (101) und einem vor der Lichtquelle (35) angeordneten, einstellbaren Doppel-Kondensor (107) mit zwei asphärischen Linsen gebildet ist.

7. Straßenleuchte nach einem der Ansprüche 1 bis 6, **dadurch gekennzeichnet, dass** die Projektionsoptik als auswechselbares Projektionsobjektiv mit hoher Abbildungsleistung, insbesondere als Triplet-Objektiv (56) ausgebildet ist und zusammen mit dem Umlenkspiegel (20) eine optische Einheit bildet,
und dass das Objektiv (56) und der Umlenkspiegel (20) jeweils über ein Trägerelement (Tragplatte 70 bzw. Objektivhalter 85) an einem Führungssystem, insbesondere zwei Führungstangen (25, 26) verstellbar befestigt sind.

8. Straßenleuchte nach einem der Ansprüche 1 bis 5, **dadurch gekennzeichnet, dass** die Projektionsoptik (19) aus zwei relativ zueinander verstellbaren Plankonvexlinsen (57, 58) gebildet ist,
und dass die Plankonvexlinsen (57, 58) jeweils über einen plattenförmigen Linsenhalter (59, 60) zusammen mit einem Trägerelement (Tragplatte 70) des Umlenkspiegels (20) an einem Führungssystem, insbesondere an zwei Führungstangen (25, 26) verstellbar befestigt sind,
oder dass die Projektionsoptik aus ein oder mehreren einstellbaren Bikonvexlinsen besteht.

9. Straßenleuchte nach einem der Ansprüche 1 bis 8, **dadurch gekennzeichnet, dass** zwischen der Fokussiereinrichtung (100) und dem Motivträger (48) ein Geräteträger (110) vorgesehen ist, welcher wahlweise und auswechselbar mit Farbfiltern und/oder einstellbaren Maskierungsblenden (112) bestückbar ist.

10. Straßenleuchte nach einem der Ansprüche 1 bis 9, **dadurch gekennzeichnet, dass** der Umlenkspiegel (20) um eine quer zum Mastelement (4) verlaufende Lagerachse (81) schwenkbar in einem Tragbügel (75) aufgenommen ist.

11. Straßenleuchte nach einem der Ansprüche 1 bis 10, **dadurch gekennzeichnet, dass** alle Bauteile der Projektionseinrichtung eine Einheit bilden und über ein Führungssystem, insbesondere zwei Führungsstangen (25, 26), in Verbindung stehen,
und dass alle Bauteile der Projektionseinrichtung (6) relativ zueinander verstellbar ausgebildet sind.

12. Straßenleuchte nach einem der Ansprüche 1 bis 11, **dadurch gekennzeichnet, dass** die Verstellung und die Einstellung des jeweils verstellbaren und/oder einstellbaren Bauteils der Projektionseinrichtung (6) mittels jeweils eines Stellmotors erfolgt,
und dass die Stellmotoren ferngesteuert ansteuerbar sind.

13. Straßenleuchte nach einem der Ansprüche 1 bis 12, **dadurch gekennzeichnet, dass** das die Projektionseinrichtung (6) aufnehmende Mastelement (4) als separates Bauteil ausgebildet ist und wahlweise in einen geteilten Leuchtenmast (1) einsetzbar oder auf den Leuchtenmast (1) aufsetzbar ist,
und dass das Mastelement (4) relativ zum Leuchtenmast (1) bezüglich der horizontalen Abstrahlrichtung der Projektionseinrichtung (6) um die Längsachse des Leuchtenmastes über 360° verstellbar ausgebildet ist.

14. Straßenleuchte nach einem der Ansprüche 1 bis 13, **dadurch gekennzeichnet, dass** das Mastelement (4) auf seiner der Lichtaustrittsöffnung (5) gegenüberliegenden Seite eine verschließbare Revisionsöffnung (13) aufweist.

15. Straßenleuchte nach einem der Ansprüche 1 bis 14, **dadurch gekennzeichnet, dass** die lichte Weite des Mastelementes (4) derart gewählt ist, dass zwischen dem Mastelement (4) und der Projektionseinrichtung (6) ein größerer Ringspalt besteht, so dass im Betrieb durch die Wärmeentwicklung der Lichtquelle (16, 35) eine umlaufende Konvektionsströmung der Luft innerhalb des Mastelementes (4) bewirkt wird.

## Claims

1. Street luminaire (15) comprising a tubular mast element (4), wherein a projection device (6) with a light source (16, 35) is arranged in an integrate manner in the mast element (4), the light rays from which light source can be projected onto an optical deflection mirror (20) by an optical focusing device (17, 100) in the mast element (4), by which deflection mirror the light rays can be deflected onto a remote projection surface through a light exit opening (5) of the mast element (4),
and wherein a motif carrier (48) accommodating a motif (49) to be imaged on the projection surface is provided in the ray path between the light source (16, 35) and the deflection mirror (20),
**characterized**
**in that** a settable projection optical assembly (19, 56) is arranged between motif carrier (48) and deflection mirror (20), by means of which projection optical assembly at least the sharpness of the motif (49) imaged on the projection surface is settable.

2. Street luminaire according to Claim 1, **characterized in that** the light source (16, 35) and the focusing device (17, 100) together with the motif carrier (48) form a unit,
and **in that** the light source (16, 35), the focusing device (17, 100) and the motif carrier (48) are embodied as adjustable relative to one another in the direction of the light rays (double-headed arrow 91).

3. Street luminaire according to Claim 2, **characterized in that** the light source (16, 35) is accommodated in an exchangeable manner in a lampholder (32),
and **in that** the lampholder (32), by means of a plate-shaped lampholder carrier (27), is mounted fixably and adjustably along a guide system, in particular two guide rods (25, 26),
and **in that** the motif carrier (48) is embodied in a plate-shaped fashion and is secured fixably and adjustably on the same guide system, in particular on the same guide rods (25, 26).

4. Street luminaire according to Claim 1, 2 or 3, **characterized in that** the focusing device (17) is embodied as a rotationally symmetrical ellipsoidal reflector (36), as a cold light mirror reflector or as a faceted reflector, each having an elliptical geometry.

5. Street luminaire according to Claim 4, **characterized in that** an additional ring reflector (44) is provided between the ellipsoidal reflector (36) and the motif carrier (48), and both the efficiency and the brightness distribution of the light source (16, 35) can be optimized by means of said additional ring reflector.

6. Street luminaire according to Claim 1, 2 or 3, **characterized in that** the focusing device (100) is formed from a combination of a settable spherical mirror (101), which is arranged behind the light source (35), and a settable double condenser (107) comprising two aspherical lens elements, which is arranged in front of the light source (35).

7. Street luminaire according to any of Claims 1 to 6, **characterized in that** the projection optical assembly is embodied as an exchangeable projection lens having high imaging performance, in particular as a triplet lens (56), and together with the deflection mirror (20) forms an optical unit,
and **in that** the lens (56) and the deflection mirror (20), in each case by means of a carrier element (carrying plate 70 and lens holder 85), are secured adjustably on a guide system, in particular two guide rods (25, 26).

8. Street luminaire according to any of Claims 1 to 5, **characterized in that** the projection optical assembly (19) is formed from two planoconvex lens elements (57, 58) that are adjustable relative to one another,
and **in that** the planoconvex lens elements (57, 58), in each case by means of a plate-shaped lens element holder (59, 60), together with a carrier element (carrying plate 70) of the deflection mirror (20), are secured adjustably on a guide system, in particular on two guide rods (25, 26),
or **in that** the projection optical assembly consists of one or more settable biconvex lens elements.

9. Street luminaire according to any of Claims 1 to 8, **characterized in that** an apparatus carrier (110) is provided between the focusing device (100) and the motif carrier (48), which apparatus carrier can be equipped optionally and exchangeably with colour filters and/or settable masking diaphragms (112).

10. Street luminaire according to any of Claims 1 to 9, **characterized in that** the deflection mirror (20) is accommodated in a carrying clip (75) pivotably about a bearing axis (81) running transversally with respect to the mast element (4).

11. Street luminaire according to any of Claims 1 to 10, **characterized in that** all components of the projection device form a unit and are connected by means of a guide system, in particular two guide rods (25, 26),
and **in that** all components of the projection device (6) are embodied as adjustable relative to one another.

12. Street luminaire according to any of Claims 1 to 11, **characterized in that** the adjustment and the setting of the respectively adjustable and/or settable component of the projection device (6) is effected by means of a respective servomotor,
and **in that** the servomotors can be actuated by remote control.

13. Street luminaire according to any of Claims 1 to 12, **characterized in that** the mast element (4) accommodating the projection device (6) is embodied as a separate component and optionally can be inserted into a divided luminaire mast (1) or can be placed onto the luminaire mast (1),
and **in that** the mast element (4) is embodied as adjustable relative to the luminaire mast (1) with respect to the horizontal emission direction of the projection device (6) over 360° about the longitudinal axis of the luminaire mast.

14. Street luminaire according to any of Claims 1 to 13, **characterized in that** the mast element (4) has a closable inspection opening (13) on its side opposite the light exit opening (5).

15. Street luminaire according to any of Claims 1 to 14, **characterized in that** the inside width of the mast element (4) is chosen in such a way that there is a relatively large ring gap between the mast element (4) and the projection device (6), such that a circulating convection flow of the air within the mast element (4) is brought about during operation as a result of the evolution of heat by the light source (16, 35).

## Revendications

1. Lampadaire (15) comportant un élément de mât (4) présentant la forme d'un tube, dans lequel est disposé de manière intégrée à l'élément de mât (4), un dispositif de projection (6) comportant une source de lumière (16, 35) dont les faisceaux lumineux peuvent être projetés à travers un dispositif de focalisation optique (17, 100) présent dans l'élément de mât (4) sur un miroir de déviation optique (20) par l'intermédiaire duquel les faisceaux lumineux passant à travers une ouverture de sortie de lumière (5) de l'élément de mât (4) peuvent être déviés sur une surface de projection distante,
et dans lequel un support de motif (48) est prévu sur le chemin optique entre la source de lumière (16, 35) et le miroir de déviation (20), lequel support de motif reçoit un motif (49) destiné à la formation d'une image sur la surface de projection,
**caractérisé en ce que**, entre le support de motif (48) et le miroir de déviation (20), est disposée une optique de projection réglable (19, 56) au moyen de laquelle il est possible de régler au moins la netteté du motif (49) dont l'image est formée sur la surface de projection.

2. Lampadaire selon la revendication 1, **caractérisé en ce que** la source de lumière (16, 35) et le dispositif de focalisation (17, 100) forment une unité en association avec le support de motif (48), et **en ce que** la source de lumière (16, 35), le dispositif de focalisation (17, 100) et le support de motif (48) sont réalisés de manière à pouvoir être décalés l'un par rapport à l'autre dans la direction des faisceaux lumineux (double flèche 91).

3. Lampadaire selon la revendication 2, **caractérisé en ce que** la source de lumière (16, 35) est reçue dans une douille de lampe (32) de manière à pouvoir être remplacée,
et **en ce que** la douille de lampe (32) peut être décalée par l'intermédiaire d'un support de douille (27) en forme de plaque le long d'un système de guidage, notamment de deux tiges de guidage (25, 26), et est supportée de manière à pouvoir être fixée,
et **en ce que** le support de motif (48) est réalisé sous la forme d'une plaque et est monté de manière à pouvoir être décalé et à être fixé au même système de guidage, notamment aux mêmes tiges de guidage (25, 26).

4. Lampadaire selon la revendication 1, 2 ou 3, **caractérisé en ce que** le dispositif de focalisation (17) est réalisé sous la forme d'un réflecteur ellipsoïdal symétrique de rotation (36), sous la forme d'un réflecteur dichroïque ou d'un réflecteur à facettes, présentant dans chaque cas une géométrie elliptique.

5. Lampadaire selon la revendication 4, **caractérisé en ce qu'**il est prévu, entre le réflecteur ellipsoïdal (36) et le support de motif (48) un réflecteur annulaire supplémentaire (44) au moyen duquel l'efficacité ainsi que la distribution de luminosité de la source de lumière (16, 35) peuvent être optimisées.

6. Lampadaire selon la revendication 1, 2 ou 3, **caractérisé en ce que** le dispositif de focalisation (100) est constitué d'une combinaison d'un miroir sphérique (101) réglable disposé à l'arrière de la source de lumière (35) et d'un condenseur double réglable (107) disposé à l'avant de la source de lumière (35) comportant deux lentilles asphériques.

7. Lampadaire selon l'une quelconque des revendications 1 à 6, **caractérisé en ce que** l'optique de projection est réalisée sous la forme d'un objectif de projection remplaçable ayant des performances optiques élevées, notamment d'un objectif triplet (56) et forme, en association avec le miroir de déviation (20), une unité optique, et **en ce que** l'objectif (56) et le miroir de déviation (20) sont respectivement fixés de manière à pouvoir être décalés sur un élément de support (plaque de support 70 ou support d'objectif 85) sur un système de guidage, notamment sur deux tiges de guidage (25, 26).

8. Lampadaire selon l'une quelconque des revendications 1 à 5, **caractérisé en ce que** l'optique de projection (19) est constituée de deux lentilles plan-convexe (57, 58) pouvant être décalées l'une par rapport à l'autre,
et **en ce que** les lentilles plan-convexes (57, 58) sont chacune fixées de manière à pouvoir être décalées par l'intermédiaire d'un support de lentille en forme de plaque (59, 60) en association avec un élément de support (plaque de support 70) du miroir de déviation (20) sur un système de guidage, notamment sur deux tiges de guidage (25, 26),
ou **en ce que** l'optique de projection est constituée de deux ou plusieurs lentilles biconvexes réglables.

9. Lampadaire selon l'une quelconque des revendications 1 à 8, **caractérisé en ce qu'**il est prévu, entre le dispositif de focalisation (100) et le support de motif (48) un support d'appareil (110) pouvant être équipé de filtres colorés et/ou de diaphragmes de masquage réglables (112) de manière à ce qu'ils puissent être sélectionnés et remplacés.

10. Lampadaire selon l'une quelconque des revendications 1 à 9, **caractérisé en ce que** le miroir de déviation (20) est reçu autour d'un étrier (75) pouvant être amené à pivoter autour d'un axe de montage (81) s'étendant transversalement à l'élément de mât (4).

11. Lampadaire selon l'une quelconque des revendications 1 à 10, **caractérisé en ce que** tous les composants du dispositif de projection forment une unité et **en ce qu'**ils sont reliés les uns aux autres par l'intermédiaire d'un système de guidage, notamment de deux tiges de guidage (25, 26), et **en ce que** tous les composants du dispositif de projection (6) sont réalisés de manière à pouvoir être décalés les uns par rapport aux autres.

12. Lampadaire selon l'une quelconque des revendications 1 à 11, **caractérisé en ce que** le décalage et le réglage du composant respectif pouvant être décalé et/ou réglé du dispositif de projection (6) s'effectue respectivement au moyen d'un moteur de réglage,
et **en ce que** les moteurs de réglage peuvent être télécommandés.

13. Lampadaire selon l'une quelconque des revendications 1 à 12, **caractérisé en ce que** l'élément de mât (4) recevant le dispositif de projection (6) est réalisé sous la forme d'un composant séparé et **en ce qu'**il est réglable de manière sélectionnée dans un mât de lampadaire (1) divisé ou peut être monté sur le mât de lampadaire (1),
et **en ce que** l'élément de mât (4) est réalisé de manière à pouvoir être décalé par rapport au mât de lampadaire (1) de 360° autour de l'axe longitudinal du mât de lampadaire en ce qui concerne la direction de rayonnement horizontale du dispositif de projection (6).

14. Lampadaire selon l'une quelconque des revendications 1 à 13, **caractérisé en ce que** l'élément de mât (4) présente sur ses faces qui sont opposées à l'ouverture de sortie de lumière (5) une trappe de visite (13) pouvant être fermée à clé.

15. Lampadaire selon l'une quelconque des revendications 1 à 14, **caractérisé en ce que** le diamètre intérieur de l'élément de mât (4) est sélectionné de manière à ce qu'un interstice annulaire de plus grande dimension soit présent entre l'élément de mât (4) et le dispositif de projection (6), de façon à ce qu'il se produise à l'intérieur de l'élément de mât (4), lors du fonctionnement, un courant d'air de convexion en circulation du fait du dégagement de chaleur de la source de lumière (16, 35).
